# FASCICULE DE BREVET EUROPEEN

(11) **EP 0 065 673 B1**
(45) Date de publication et mention de la délivrance du brevet: **23.07.1986**
(21) Numéro de dépôt: 82103807.2
(22) Date de dépôt: 04.05.1982
(51) Int. Cl.: H01P 5/18, B65D 55/10, B65D 6/16

(54) **Boîtier contenant les composants d'un coupleur directif coaxial**
Dose enthaltend die Bestandteile eines koaxialen Richtungskoppler
Box containing the components of a coaxial directional coupler

(30) Priorité: 08.05.1981 FR 8109176
(43) Date de publication de la demande: 01.12.1982
(73) Titulaire: LES CABLES DE LYON Société anonyme dite:, F-92111 Clichy Cedex (FR)
(72) Inventeur: Morisot, Bernard, F-75018 Paris (FR); Taton, Michel, F-92600 Asnieres (FR)
(74) Mandataire: Weinmiller, Jürgen

## Description

La présente invention concerne un boîtier contenant les composants d'un coupleur directif coaxial, notamment pour des fréquences comprises entre 30 et 18000 MHz.

Les boîtiers connus tels que ceux décrits dans les documents FR-A- 2 059 694 et US-A- 3237134 présentent généralement une structure compliquée, notamment de nombreuses fixations parvis, ce qui favorise les fuites des courants à haute fréquence. De plus, ils comportent des cavités dont l'usinage précis entraîne un prix de revient élevé.

La présente invention a pour but de proposer un boîtier présentant une très grande simplicité mécanique, les pertes électriques se trouvant donc réduites à une valeur minimale.

En outre, il réduit la durée des études nécessaires pour réaliser un couplage donné.

A titre indicatif, le prix de revient de ce boîtier est particulièrement bas, de l'ordre du sixième vis-à-vis des boîtiers conventionnels.

La présente invention a pour objet un boîtier contenant les composants d'un coupleur directif coaxial, comportant un corps de boîtier dont chacune des parois latérales comporte deux ouvertures, une ouverture d'une des parois étant disposée en vis-à-vis de l'ouverture de l'autre paroi, caractérisé en ce que le corps présente une section en forme de U et en ce que le boîtier comporte un couvercle obturant la partie supérieure dudit corps de boîtier, et deux embouts obturant les extrémités de l'ensemble corps de boîtier couvercle.

D'autres caractéristiques et avantages de l'invention ressortent de la description qui suit donnée en référence aux dessins annexés dans lesquels:

La figure 1 représente une vue éclatée en perspective des organes constituant le boîtier selon l'invention.

La figure 2 représente lesdits organes mutuellement assemblés et formant le boîtier selon l'invention.

En référence à la figure 1, le boîtier 1 comporte un corps 20 présentant une section en forme de U. Chacune des parois latérales du U comporte deux ouvertures 2, sensiblement vers l'extrémité, une ouverture de l'une des parois étant en vis-à-vis de l'ouverture de l'autre paroi. Une rainure 3 est ménagée à la partie supérieure de chaque paroi latérale au-dessus des ouvertures 2.

Par ailleurs deux alésages 4 sont prévus aux extrémités du fond du corps de boîtier 20.

La référence 5 désigne un couvercle présentant des rebords 6 aptes à s'engager dans les rainures 3 du corps de boîtier 20, ainsi que deux alésages 7 à ses extrémités et venant en vis-à-vis des alésages 4 du fond du corps du boîtier 20 lorsque le couvercle 5 est mis en place.

On a référencé en 8 deux embouts destinés à obturer les extrémités de l'ensemble corps de boîtier-couvercle. Chacun de ces embouts comporte un corps 9 percé d'un alésage 10 et pouvant être introduit entre le corps de boîtier 20 et le couvercle 5, et un rebord 11 venant en appui sur les extrémités de l'ensemble corps de boîtier-couvercle. Lesdits alésages 10 sont disposés en vis-à-vis des alésages 4 et 7 du corps du boîtier 20 et du couvercle 5 respectivement.

L'ensemble des organes précédemment décrit est serré au moyen de douilles 12 introduites dans les alésages 4, 7 et 10 ménagés dans les organes du boîtier.

La figure 2 illustre le boîtier monté.

A la manière connue chaque ouverture 2 est couplée à un connecteur et assujettie à ce dernier au moyen de petites ouvertures 13 disposés de part et d'autre de chaque ouverture 2 et pouvant recevoir une vis ou autre moyen de fixation.

Bien que le dispositif qui vient d'être décrit paraisse le plus avantageux pour la mise en oeuvre de l'invention dans une situation technique particulière on comprendra que diverses modifications peuvent lui être apportées sans sortir du cadre de l'invention, certains de ses éléments pouvant être remplacés par d'autres susceptibles d'y assurer la même fonction technique ou une fonction technique équivalente.

## Revendications

1/ Boîtier contenant les composants d'un coupleur directif coaxial, comportant un corps de boîtier (20) dont chacune des parois latérales comporte deux ouvertures (2), une ouverture d'une des parois étant disposée en vis-à-vis de l'ouverture de l'autre paroi, caractérisé en ce que le corps (20) présente une section en forme de U et en ce que le boîtier comporte un couvercle (5) obturant la partie supérieure dudit corps de boîtier, et deux embouts (8) obturant les extrémités de l'ensemble corps de boîtier (20) couvercle (5).

2/ Boîtier selon la revendication 1, caractérisé par le fait que ledit couvercle (5) comprend des rebords (6) aptes à s'engager et à coulisser dans des rainures (3) ménagées à la partie supérieure de chacune des parties laterales dudit corps de boîtier (20).

3/ Boîtier selon l'une des revendications 1 et 2, caractérisé par le fait que chacun desdits embouts (8) comporte un corps (9) apte à être introduit entre ledit corps de boîtier (20) et ledit couvercle (5) ainsi qu'un rebord supérieur (11) pouvant venir en appui sur les extrémités du corps de boîtier (20) et du couvercle (5).

4/ Boîtier selon l'une des revendications 1 à 3, caractérisé par le fait que le fond du corps de boîtier (20) le couvercle (5) et le corps (9) desdits embouts comportent des alésages (4, 7, 10) disposés en vis-à-vis et aptes à recevoir un moyen de serrage (12).

5/ Boîtier selon l'une des revendications 1 à 4, caractérisé par le fait que chacune des ouvertures (2) des parois latérales dudit corps de boîtier (20) est couplée électriquement à un connecteur.

## Patentansprüche

1. Gehäuse für die Bestandteile eines koaxialen Richtungskopplers, mit einem Gehäusekörper (20), von dem jede der Seitenwände zwei Öffnungen (2) aufweist, wobei eine Öffnung in einer der Wände gegenüber der Öffnung in der anderen Wand angeordnet ist, dadurch gekennzeichnet, daß der Körper (20) einen U-förmigen Querschnitt hat und daß das Gehäuse einen Deckel (5), der den oberen Teil des Gehäusekörpers verschließt, und zwei Endstücke (8) aufweist, die die Enden der aus Gehäuse (20) und Deckel (5) gebildeten Einheit verschließen.

2. Gehäuse nach Anspruch 1, dadurch gekennzeichnet, daß der Deckel (5) Randleisten (6) aufweist, die in Nuten (3) am oberen Teil jedes der Seitenteile des Gehäusekörpers (20) eingeführt werden und darin gleiten können.

3. Gehäuse nach einem der Ansprüche 1 und 2, dadurch gekennzeichnet, daß jedes der Endstücke (8) einen Körper (9), der zwischen den Gehäusekörper (20) und den Deckel (5) eingeführt werden kann, und eine oberen Rand (11) aufweist, der auf den Enden des Gehäusekörpers (20) und des Deckels (5) aufliegen kann.

4. Gehäuse nach einem der Ansprüche 1 bis 3, dadurch gekennzeichnet, daß der Boden des Gehäusekörpers (20), der Deckel (5) und der Körper (9) der Endstücke Bohrungen (4, 7, 10) aufweisen, die zueinander fluchtend angeordnet sind und ein Spannmittel (12) aufnehmen können.

5. Gehäuse nach einem der Ansprüche 1 bis 4, dadurch gekennzeichnet, daß jede der Öffnungen (2) der Seitenwände des Gehäusekörpers (20) elektrisch mit einem Stecker verbunden ist.

## Claims

1. A housing containing the components of a coaxial directional coupler, comprising a housing body (20), each of the lateral walls of which comprises two openings (2), one opening in one of the walls being disposed face to face with the opening in the other wall, characterized in that the body (20) presents a U-shaped cross-section and that the housing comprises a cover (5) closing the upper part of said housing body, and two end pieces (8) closing the ends of the unit composed of the housing body (20) and the cover (5).

2. A housing according to claim 1, characterized in that said cover (5) comprises rims (6) which can engage in and slide along grooves (3) provided at the upper part of each of the lateral parts of said housing body (20).

3. A housing according to one of claims 1 and 2, characterized in that each of said end pieces (8) comprises a body which can be introduced between said housing body (20) and said cover (5) as well as an upper rim (11) which can press against the ends of the housing body (20) and of the cover (5).

4. A housing according to one of claims 1 to 3, characterized in that the bottom of the housing body (20), the cover (5) and the body (9) of said end pieces comprise borings (4, 7, 10) which are disposed in alignment and are able to receive a clamping means (12).

5. A. housing according to one of claims 1 to 4, characterized in that each of the openings (2) in the lateral walls of said housing body (20) is electrically coupled to a connector.
